# DEMANDE DE BREVET EUROPEEN

(11) **EP 4 548 797 A1**
(43) Date de publication de la demande: **07.05.2025**
(21) Numéro de dépôt: 23207341.1
(22) Date de dépôt: 02.11.2023
(51) Int. Cl.: A44C 5/24

(54) **DISPOSITIF DE VERROUILLAGE D'UN FERMOIR**

(71) Demandeur: The Swatch Group Research and Development Ltd, 2074 Marin (CH)
(72) Inventeur: BORN, Jean-Jacques, 1110 Morges (CH)
(74) Mandataire: ICB SA

(57) **Abrégé**

L'invention concerne un dispositif de verrouillage (10) d'un fermoir (20), comprenant un poussoir (100) mobile en translation dans une structure support (110) entre une position de repos dans laquelle il est destiné à interdire l'ouverture du fermoir (20) et une position active dans laquelle il est destiné à libérer l'ouverture du fermoir (20), le dispositif de verrouillage (10) étant caractérisé en ce qu'il comporte un organe de blocage (120) du poussoir (100) configuré pour occuper un état de verrouillage dans lequel il immobilise le poussoir (100) dans la position de repos et un état de déverrouillage dans lequel il libère le poussoir (100) en translation.

## Description

### Domaine technique de l'invention

L'invention relève du domaine des bracelets de bijouterie ou de montres et concerne en particulier un dispositif de verrouillage d'un poussoir pour fermoir.

### Arrière-plan technologique

Il existe de nombreux types de fermoir de bracelets. Notamment, dans le domaine de l'horlogerie, les fermoirs comprenant une boucle déployante, simple ou double, c'est-à-dire avec deux ou trois lames, sont couramment utilisés et sont bien connus de l'homme du métier.

A titre d'exemple, le fermoir peut comporter un poussoir fixé à une lame et peut être lié à un crochet destiné à être en prise avec une autre lame, lorsque le fermoir est fermé. Une pression sur le fermoir permet de déplacer le crochet de sorte à le dégager de l'autre lame afin de permettre l'ouverture du fermoir.

Ce type de fermoir est donc facile et rapide à ouvrir, par l'exercice d'une pression sur les poussoirs. Ces avantages sont toutefois exploités lors de vols de montres lorsqu'elles sont portées par un utilisateur. En effet, la majorité des vols de montres de luxe est réalisée par substitution de la montre alors qu'elle est portée par un utilisateur, ce dernier n'étant généralement pas conscient, sur le moment, que sa montre lui est soustraite.

Il existe donc un besoin de sécuriser le fermoir d'une montre ou d'un bijou.

### Résumé de l'invention

L'invention résout les inconvénients précités en proposant, à cet effet, un dispositif de verrouillage d'un fermoir, comprenant un poussoir mobile en translation dans une structure support entre une position de repos dans laquelle il est destiné à interdire l'ouverture du fermoir et une position active dans laquelle il est destiné à libérer l'ouverture du fermoir. Le dispositif de verrouillage comporte en outre un organe de blocage du poussoir configuré pour occuper un état de verrouillage dans lequel il immobilise le poussoir dans la position de repos et un état de déverrouillage dans lequel il libère le poussoir en translation.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le poussoir est relié à la structure support par le biais d'une tige de verrouillage, l'organe de blocage comprenant une came mobile par rapport au poussoir de sorte à constituer une butée de la tige de verrouillage lorsque l'organe de blocage occupe l'état de verrouillage et de sorte à se dégager de la course de la tige de verrouillage lorsque l'organe de blocage occupe l'état de déverrouillage.

Dans des modes particuliers de réalisation, la came est mobile en rotation et présente un profil de came contre lequel la tige de verrouillage est en butée lorsque le poussoir est sollicité depuis sa position de repos et que l'organe de blocage occupe l'état de verrouillage, ladite came étant dotée d'une encoche radiale dans laquelle est engagée la tige de verrouillage lorsque le poussoir est en position active et que l'organe de blocage occupe l'état de déverrouillage.

Dans des modes particuliers de réalisation, le profil de came présente une creusure radiale dont la forme correspond à celle de l'extrémité de la tige de verrouillage, de sorte à interdire la rotation de la came lorsque le poussoir est sollicité depuis sa position de repos et que l'organe de blocage occupe l'état de verrouillage.

Dans des modes particuliers de réalisation, l'organe de blocage comporte un élément de commande relié à la came de sorte à entraîner cette dernière en rotation lorsqu'il est sollicité par un utilisateur.

Dans des modes particuliers de réalisation, l'élément de commande est constitué par une molette dont l'axe de rotation est confondu avec celui de la came.

Dans des modes particuliers de réalisation, l'élément de commande est maintenu dans une position angulaire stable par un sautoir.

Dans des modes particuliers de réalisation, l'élément de commande présente plus de trois positions stables, dans seulement une desquelles l'organe de blocage occupe l'état de déverrouillage.

Dans des modes particuliers de réalisation, le profil de came comporte autant de creusures que de positions stables exceptée celle dans laquelle l'organe de blocage occupe l'état de déverrouillage, lesdites creusures étant réparties uniformément.

Dans des modes particuliers de réalisation, l'élément de commande comporte un repère dont la position est représentative de l'état de verrouillage ou de déverrouillage de l'organe de commande.

Dans des modes particuliers de réalisation, le poussoir est contraint en déplacement vers sa position de repos par un ressort et comporte au moins une tige de guidage engagée en coulissement dans la structure support, cette dernière comportant également au moins une tige de guidage engagée en coulissement dans le poussoir.

Dans des modes particuliers de réalisation, la tige de guidage engagée en coulissement dans la structure support présente une butée axiale configurée pour reposer en appui contre la structure support lorsque le poussoir est en position de repos.

Selon un autre objet, la présente invention concerne un fermoir à boucle déployante d'une montre ou d'un bijou, comprenant au moins deux lames reliées l'une à l'autre de manière mobile en rotation, et un dispositif de verrouillage tel que précédemment décrit, dont la structure support est formée par une des lames du fermoir.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue de face d'un dispositif de verrouillage d'un fermoir selon exemple préféré de réalisation de l'invention,
- la figure 2 représente une vue en coupe du dispositif de la figure 1, le dispositif de verrouillage comprenant un poussoir dans une position de repos et un organe de blocage dans un état de déverrouillage,
- la figure 3 représente la vue en coupe de la figure 2, dans laquelle le poussoir est agencé dans une position active,
- la figure 4 représente la vue en coupe de la figure 2, dans laquelle l'organe de blocage est dans un état de verrouillage,
- la figure 5 représente une vue en coupe du dispositif de la figure 2 dans un plan de coupe parallèle,
- la figure 6 représente une vue isolée du dispositif de verrouillage de la figure 1 selon un autre exemple de réalisation,
- la figure 7 représente une vue en perspective d'un fermoir à boucle déployante fermé comprenant le dispositif de verrouillage de la figure 1.

On note que les figures ne sont pas nécessairement dessinées à l'échelle pour des raisons de clarté.

### Description détaillée de l'invention

L'invention concerne un dispositif de verrouillage 10 d'un fermoir 20 par exemple d'une montre ou d'un bijou, notamment d'un fermoir 20 à boucle déployante, par exemple à deux ou trois lames. Le dispositif de verrouillage est représenté sur les figures 1 à 6 et est décrit dans un premier temps, un fermoir 20 comprenant le dispositif de verrouillage 10 est représenté sur la figure 7 et est décrit dans un second temps à titre d'exemple d'application de l'invention.

La figure 1 illustre que le dispositif de verrouillage 10 comporte un poussoir 100 solidaire d'une structure support 110. La structure support 110 est par exemple constituée par une des lames du fermoir 20. Le poussoir 100 est, de façon connue de l'homme du métier, mobile en translation par rapport à la structure support 110 entre une position de repos dans laquelle il est destiné à interdire l'ouverture du fermoir 20 et une position active dans laquelle il est destiné à libérer l'ouverture du fermoir 20. Les figures 2 et 3 illustrent une vue en coupe du poussoir 100 respectivement dans la position de repos et dans la position active.

Avantageusement, le dispositif de verrouillage 10 comporte un organe de blocage 120 du poussoir 100 configuré pour occuper un état de verrouillage dans lequel il immobilise le poussoir 100 dans la position de repos et un état de déverrouillage dans lequel il libère la mobilité du poussoir 100 en translation. Les figures 2 et 3 illustrent l'organe de blocage 120 dans l'état de déverrouillage et la figure 4 illustre l'organe de blocage 120 dans l'état de verrouillage.

Le poussoir 100 est relié à la structure support 110 par le biais d'une tige de verrouillage 111 fixée sans degré de liberté à ladite structure support 110. L'organe de blocage 120 est préférentiellement logé dans le poussoir 100 et comprend une came 112 mobile par rapport au poussoir 100, préférentiellement en rotation. Ainsi, la came 112 constitue une butée de la tige de verrouillage 111 lorsque l'organe de blocage 120 occupe l'état de verrouillage et est dégagée de la course de la tige de verrouillage 111 lorsque l'organe de blocage 120 occupe l'état de déverrouillage.

En particulier, la came 112 présente un profil de came 113 contre lequel la tige de verrouillage 111 est en butée lorsque le poussoir 100 est sollicité depuis sa position de repos et que l'organe de blocage 120 occupe l'état de verrouillage. La came 112 est dotée d'une encoche radiale 114 dans laquelle est engagée la tige de verrouillage 111 lorsque le poussoir 100 est en position active et que l'organe de blocage 120 occupe l'état de déverrouillage, comme le montre la figure 3. La profondeur de l'encoche radiale 114 détermine donc la course du poussoir 100 entre ses positions de repos et active.

L'organe de blocage 120 comporte un élément de commande 121 relié à la came 112 et destiné à être sollicité par un utilisateur de sorte à entraîner cette dernière en déplacement. Dans l'exemple préféré de réalisation de l'invention, l'élément de commande 121 est constitué par une molette pourvue de dents et dont l'axe de rotation est confondu avec celui de la came 112.

Avantageusement, l'organe de blocage 120 peut comprendre un sautoir 122 configuré pour maintenir l'élément de commande 121, et par voie de conséquence la came 112, dans une position angulaire stable. Le sautoir 122 peut être fixé dans le poussoir 100 et peut reposer en appui contre l'élément de commande 121, comme représenté sur la figure 5, ou contre la came 112 tel que décrit en détail ci-après.

L'élément de commande 121 comporte un repère 123 dont la position par rapport au poussoir 100 est représentative de l'état de verrouillage ou de déverrouillage de l'organe de blocage 120. En particulier, dans l'exemple préféré de réalisation de l'invention, l'organe de blocage 120 est dans l'état de déverrouillage lorsque le repère 123 de l'élément de commande 120, ici constitué par une marque de couleur, est dans une position centrale, comme visible sur la figure 5. Ce repère 123 permet à l'utilisateur de trouver simplement et rapidement la position de l'élément de commande 121 permettant de placer l'organe de blocage 120 dans l'état de déverrouillage.

L'élément de commande 121 peut avantageusement occuper plusieurs positions stables discrètes, par exemple plus de trois, et en particulier neuf dans l'exemple de réalisation représenté sur les figures. Dans seulement l'une de ces positions de l'élément de commande 121, l'organe de blocage 120 occupe l'état de déverrouillage. Ainsi, un utilisateur de la montre peut simplement et rapidement agencer l'organe de commande dans l'état de déverrouillage, mais cette opération est rendue très complexe pour une personne souhaitant ouvrir le fermoir 20 pour dérober la montre alors que celle-ci est sur le poignet d'un utilisateur.

Le profil de came 113 peut avantageusement présenter au moins une creusure radiale 115, tel que visible sur la figure 6, dont la forme correspond à celle de l'extrémité de la tige de verrouillage 111, de sorte à interdire la rotation de la came 112 lorsque le poussoir 100 est sollicité depuis sa position de repos et que l'organe de blocage 120 occupe l'état de verrouillage.

Cette caractéristique permet d'augmenter encore la difficulté du déverrouillage de l'organe de blocage 120 lorsque cette opération est réalisée dans la précipitation, par exemple lors d'une tentative de vol d'une montre portée par un utilisateur.

Avantageusement, le sautoir 122 peut être agencé de sorte à reposer en appui contre la came 112, en particulier contre une creusure de cette dernière, alternativement à l'exemple de réalisation de l'invention représenté sur la figure 5, dans lequel le sautoir 122 est agencé en appui contre l'élément de commande 121.

Le poussoir 100 comporte au moins une tige de guidage 101, préférentiellement deux, engagées en coulissement dans la structure support 110 et agencées de part et d'autre de la tige de verrouillage 111. La structure support 110 comporte également au moins une tige de guidage 116, préférentiellement deux, engagées en coulissement dans le poussoir 100 et agencées de part et d'autre de la tige de verrouillage 111. Dans l'exemple préféré de réalisation de l'invention représenté sur les figures, les tiges de guidage 116 de la structure support 110, engagées dans le poussoir 100, sont chacune agencées en appui contre un ressort 117 logé dans ledit poussoir 100. Les ressorts 117 sont agencés de sorte à contraindre en déplacement le poussoir 100 vers sa position de repos.

La tige de guidage 101 du poussoir 100 engagée en coulissement dans la structure support 110 présente une butée 102 axiale à l'une de ses extrémités opposées au poussoir 100, ladite butée 102 étant configurée pour reposer en appui contre la structure support 110 lorsque le poussoir 100 est en position de repos. En particulier, dans l'exemple de réalisation préféré de l'invention, la butée 102 est formée par une semelle à laquelle sont fixées sans degré de liberté les extrémités des tiges de guidage 101 du poussoir 100. Comme visible sur les figures, la tige de verrouillage 111 peut être engagée dans un trou traversant de la semelle de sorte à coulisser par rapport à elle lorsque le poussoir 100 est déplacé vers sa position active.

A titre d'exemple, comme le montre la figure 7, la butée 102 peut former un premier organe d'accroche 103, par exemple par un épaulement, prévu pour coopérer avec un second organe d'accroche 210, tel qu'un bord d'accroche d'une autre structure support formant une lame latérale 21. Plus précisément, le premier et le second organe d'accroche 103 et 210 sont en appui l'un contre l'autre lorsque le fermoir 20 est fermé. Le déplacement du poussoir 100 dans la position active provoque un déplacement de la butée 102 jusqu'à ce que les premier et le second organe d'accroche 103 et 210 ne soient plus en appui l'un contre l'autre, ce qui libère l'ouverture du fermoir 20.

Dans l'exemple représenté sur la figure 7, le fermoir 20 comporte deux lames latérales 21 reliées de manière mobile en rotation à la structure support 110 qui forme une lame médiane. Ces deux lames latérales 21 sont destinées à être respectivement fixées à l'extrémité d'un brin d'un bracelet, de façon connue de l'homme du métier, par leur extrémité libre.

## Revendications

1. Dispositif de verrouillage (10) d'un fermoir (20), comprenant un poussoir (100) mobile en translation dans une structure support (110) entre une position de repos dans laquelle il est destiné à interdire l'ouverture du fermoir (20) et une position active dans laquelle il est destiné à libérer l'ouverture du fermoir (20), le dispositif de verrouillage (10) étant **caractérisé en ce qu'**il comporte un organe de blocage (120) du poussoir (100) configuré pour occuper un état de verrouillage dans lequel il immobilise le poussoir (100) dans la position de repos et un état de déverrouillage dans lequel il libère le poussoir (100) en translation.

2. Dispositif de verrouillage (10) selon la revendication 1, dans lequel le poussoir (100) est relié à la structure support (110) par le biais d'une tige de verrouillage (111), l'organe de blocage (120) comprenant une came (112) mobile par rapport au poussoir (100) de sorte à constituer une butée de la tige de verrouillage (111) lorsque l'organe de blocage (120) occupe l'état de verrouillage et de sorte à se dégager de la course de la tige de verrouillage (111) lorsque l'organe de blocage (120) occupe l'état de déverrouillage.

3. Dispositif de verrouillage (10) selon la revendication 2, dans lequel la came (112) est mobile en rotation et présente un profil de came (113) contre lequel la tige de verrouillage (111) est en butée lorsque le poussoir (100) est sollicité depuis sa position de repos et que l'organe de blocage (120) occupe l'état de verrouillage, ladite came (112) étant dotée d'une encoche radiale (114) dans laquelle est engagée la tige de verrouillage (111) lorsque le poussoir (100) est en position active et que l'organe de blocage (120) occupe l'état de déverrouillage.

4. Dispositif de verrouillage (10) selon la revendication 2, dans lequel le profil de came (113) présente une creusure radiale dont la forme correspond à celle de l'extrémité de la tige de verrouillage (111), de sorte à interdire la rotation de la came (112) lorsque le poussoir (100) est sollicité depuis sa position de repos et que l'organe de blocage (120) occupe l'état de verrouillage.

5. Dispositif de verrouillage (10) selon l'une des revendications 2 à 4, dans lequel l'organe de blocage (120) comporte un élément de commande (121) relié à la came (112) de sorte à entraîner cette dernière en rotation lorsqu'il est sollicité par un utilisateur.

6. Dispositif de verrouillage (10) selon la revendication 5, dans lequel l'élément de commande (121) est constitué par une molette dont l'axe de rotation est confondu avec celui de la came (112).

7. Dispositif de verrouillage (10) selon la revendication 5 ou 6, dans lequel l'élément de commande (121) est maintenu dans une position angulaire stable par un sautoir (122).

8. Dispositif de verrouillage (10) selon l'une des revendications 5 à 7, dans lequel l'élément de commande (121) présente plus de trois positions stables, dans seulement une desquelles l'organe de blocage (120) occupe l'état de déverrouillage.

9. Dispositif de verrouillage (10) selon les revendications 4 et 8, dans lequel le profil de came (113) comporte autant de creusures que de positions stables exceptée celle dans laquelle l'organe de blocage (120) occupe l'état de déverrouillage, lesdites creusures étant réparties uniformément.

10. Dispositif de verrouillage (10) selon l'une des revendications 5 à 9, dans lequel l'élément de commande (121) comporte un repère (123) dont la position est représentative de l'état de verrouillage ou de déverrouillage de l'organe de commande.

11. Dispositif de verrouillage (10) selon l'une des revendications 1 à 10, dans lequel le poussoir (100) est contraint en déplacement vers sa position de repos par un ressort (117) et comporte au moins une tige de guidage (101) engagée en coulissement dans la structure support (110), cette dernière comportant également au moins une tige de guidage (116) engagée en coulissement dans le poussoir (100).

12. Dispositif de verrouillage (10) selon l'une des revendications 1 à 11, dans lequel la tige de guidage (101) engagée en coulissement dans la structure support (110) présente une butée (102) axiale configurée pour reposer en appui contre la structure support (110) lorsque le poussoir (100) est en position de repos.

13. Fermoir (20) à boucle déployante d'une montre ou d'un bijou, comprenant au moins deux lames reliées l'une à l'autre de manière mobile en rotation, et un dispositif de verrouillage (10) selon l'une des revendications 1 à 12, dont la structure support (110) est formée par une des lames du fermoir (20).
